# EUROPÄISCHE PATENTANMELDUNG

(11) **EP 2 799 802 A1**
(43) Veröffentlichungstag der Anmeldung: **05.11.2014**
(21) Anmeldenummer: 14166628.9
(22) Anmeldetag: 30.04.2014
(51) Int. Cl.: F28D 9/00, F28F 21/06

(54) **Wärmeübertrager zum Einbau in beengte Platzverhältnisse**

(30) Priorität: 03.05.2013 DE 102013104583
(71) Anmelder: HAUTAU GmbH, 31691 Helpsen (DE)
(72) Erfinder: Faatz, Stefan, 32549 Bad Oeynhausen (DE)
(74) Vertreter: Specht, Peter

(57) **Zusammenfassung**

Ein Platten-Wärmetauscher umfasst nicht mehr als drei unterschiedliche Arten von Platten (A, B, C), die aufeinander gestapelt und miteinander unter Bildung von zwei, voneinander getrennten Strömungswegen verbunden sind, wobei im Plattenstapel von zwei Plattenarten (A, B) die gleiche Stückzahl vorhanden ist und die dritte Plattenart (C) nur einmal im Plattenstapel als Abschlussplatte (3) vorhanden ist. Dadurch kann der Platten-Wärmetauscher kompakt aufgebaut sein und mit hohem Wirkungsgrad betrieben werden.

## Beschreibung

### Stand der Technik:

Um einen möglichst effektiven Wärmeübertrager mit minimalem Platzbedarf zu bauen, ist der Aufbau als Kreuzgegenstrom-Wärmeübertrager am sinnvollsten. Hierbei werden jeweils benachbarte Platten von unterschiedlichen Fluiden durchströmt. Dadurch kann der Wärmeübergang von einem zu anderen Fluid über eine sehr große Fläche stattfinden.

Aus DE 198 53 526 A1 ist das Verfahren zur Herstellung eines Kunststoff Wärmeübertragers bekannt. Die Herstellung der Wärmeübertrager-Platinen aus Kunststoff hat vor allem den Vorteil der sehr hohen Wirtschaftlichkeit. Die Nachteile vom Kunststoffbei der Wärmeübertragung (niedriger Wärmeleitwert) können durch die Auswahl sehr dünner Ausgangsplatten minimiert werden. Durch das Tiefziehen werden die Wandstärken dann nochmals reduziert, was dem Wirkungsgrad zugutekommt. Es gibt normalerweise zwei verschiedene Platten, die spiegelbildlich aufgebaut sind und die beim Zusammenbau ineinandergesteckt werden. Es ergibt sich eine interne Abdichtung der Platten gegeneinander.

### Aufgabe:

Herstellung eines Wärmeübertragers mit minimalen Platzanforderungen und einem hohen Wärmebereitstellungsgrad, um eine kontrollierte Wohnraumlüftung für einzelne Räume sicherzustellen. Dazu soll es möglich sein, den Wärmeübertrager nebst Ventilatoren und luftführenden Elementen in zum Beispiel einem Fensterprofil einzubauen.

### Lösung: .

Der Wärmeübertrager ist aus übereinandergestapelten vorzugsweise im Tiefziehverfahren gefertigten Kunststoffplatten hergestellt. Durch den Tiefziehprozess wird die Wandstärke innerhalb der Kanäle stark reduziert, was zu einem wesentlich verbesserten Wärmeübergang führt. Die Platten bilden so profilierte Platten aus.

Vorzugsweise wird der Wärmeübertrager (auch Wärmetauscher) für ein Gegenstromprinzip aufgebaut, da dann der Wirkungsgrad höher ist. Es ist jedoch auch möglich, ihn im Gleichstromprinzip auszubilden und zu verwenden.

Die profilierten Platten und Luft führenden Elemente sind so angeordnet, dass sie beim wechselnden Aufeinanderstapeln die gewünschte Abstützung untereinander sowie die Luftführung und zugehörig zwei (physisch getrennte) Strömungswege realisieren.

Die Platten sind vorzugsweise miteinander verschweißt oder verklebt, so dass die einzelnen Platten gegeneinander abgedichtet sind.

Die Verwendung einer anders gestalteten Abschlussplatte 3 verringert die Bauhöhe des Wärmetauschers im Vergleich zum Standardaufbau. Bei gleichem Bauraum können so mehr Platten unterkommen und dadurch ein höherer Wirkungsgrad erreicht werden.

Beispiele erläutern die Erfindung. Es zeigen:
- Figuren 1 bis 3: mehrere Ansichten eines erfindungsgemäßen Platten-Wärmetauschers;
- Figuren 4 und 5: zwei Ansichten des Platten-Wärmetauschers ohne Abschluss-platte;
- Figuren 6, 7 und 8: mehrere Ansichten des Platten-Wärmetauschers der Figur 1;
- Figuren 9 und 10: Ansichten der Abschlussplatte des Platten-Wärmetauschers der Figur 1, und
- Figuren 11 und 12: Ansichten der Plattenart B des Platten-Wärmetauschers der Figur 1.

Ein Platten-Wärmetauscher umfasst einen Plattenstapel mit unterschiedlichen Platten 1 und 2 sowie eine Abschlussplatte 3. Zwischen den Platten 1 und 2 sowie der Abschlussplatte 3 sind Strömungskanäle ausgebildet, die im Gegenstrom betrieben werden.

Wie in Figur 3 gezeigt ist, umfassen die Platten 1, 2 und die Abschlussplatte 3 einen mittleren Abschnitt 10, der im Wesentlichen rechteckförmig ausgebildet ist sowie an gegenüberliegenden Seiten je einen dreieckförmigen Abschnitt 14. An dem dreieckförmigen Abschnitt 14 sind jeweils ein Einlass A₁ oder B₁ und ein Auslass A₂ oder B₂ ausgebildet. Auf einer Seite ist der Einlass B₁ von dem Auslass A₂ an einer Spitze 13 des dreieckförmigen Abschnittes 14 voneinander getrennt, während an der gegenüberliegenden Seite eine Trennung zwischen dem Einlass A₁ und dem Auslass B₂ erfolgt. An den dreieckförmigen Abschnitten 14 sind entsprechende Profilierungen zur Strömungslenkung ausgebildet. In dem mittleren Abschnitt 10 sind Strömungskanäle 11 und 12 ausgebildet (Figur 6), die im Wesentlichen dreieckförmig ausgebildet sind. Jeder dreieckförmige Strömungskanal 11 und 12 ist dabei von im Gegenstrom betriebenen Strömungskanälen 11 oder 12 umgeben.

Die Platten 1 und 2 sind an dem mittleren Abschnitt 10 an einer seitlichen leistenförmigen Erhöhung 5 aufeinander gestapelt.

Die eine Abschlussplatte 3 ist so gestaltet, dass die Erhöhung an der Seitenfläche 5 nicht mit ausgeprägt ist, so dass das Übermaß a (Ansicht Detail B) in der Gesamthöhe des Wärmetauschers entfällt.

Die Abschlussplatte 3 besitzt in dem Randbereich keine im Querschnitt U-förmige Erhöhung 5, sondern ist eben ausgebildet, wie dies der Vergleich der Figuren 2 und 5 zeigt. Die Abschlussplatte 3 überdeckt mit einem seitlichen ebenen Rand die leistenförmige Erhöhung 5 der darunter liegenden Platte 2, so dass die Bauhöhe durch das Aufbringen der Abschlussplatte 3 nur unwesentlich erhöht wird, nämlich um die Materialstärke der Abschlussplatte 3.

Bei geringen Gesamtabmessungen und beengten Platzverhältnissen kann dadurch eine entscheidende Verbesserung des Wirkungsgrades und des durchgelassenen Volumenstromes erreicht werden.

Außerdem ist es möglich, den Wärmetauscher vollständig symmetrisch aufzubauen, so dass beide Strömungswege die gleiche Anzahl freier Öffnungen haben, da hierfür eine ungerade Zahl von Platten notwendig ist: z.B. 10x Platte A (Referenz 1 ), 10x Platte B (Referenz 2), und 1 x Platte C (Referenz 3).

Eine ungerade Anzahl würde beim Stand der Technik bedeuten, dass von der Plattenart A oder B jeweils eine Platte mehr benötigt wird, was zu Problemen in der rationellen Fertigung führt(z.B. 10x Platte A, 11x Platte B), da die Platten normalerweise gemeinsam gefertigt und dann auch gleich gestapelt werden.

Wie in den Figuren 9 und 10 gezeigt ist, umfasst die Abschlussplatte 3 ebenfalls einen mittleren rechteckförmigen Abschnitt 10, an dem Wände für die darunterliegenden Strömungskanäle ausgebildet sind. An gegenüberliegenden Seiten ist jeweils ein dreieckförmiger Abschnitt 14 zur Aufteilung von Einlassströmen A₁ und B₁ und Auslassströmen A₂ und B₂ vorgesehen, wie dies zur Figur 3 beschrieben wurde. Im seitlichen Bereich umfasst die Abschlussplatte 3 jedoch keine im Querschnitt U-förmige Erhöhung 5 wie die darunterliegende Platte 2, sondern nur einen ebenen Wandabschnitt 30, der auf der Erhöhung 5 aufliegt.

In den Figuren 11 und 12 ist die darunterliegende Platte 2 vom Typ "B" im Detail gezeigt. Die Platte 2 umfasst an dem mittleren Abschnitt 10 an gegenüberliegenden Seiten eine leistenförmige Erhöhung 5 mit einer Höhe a, die zum Stapeln der Platten 1 und 2 eingesetzt werden. Lediglich die oberste Platte 2 wird mit der im Randbereich ebenen Abschlussplatte 3 überdeckt.

Der gezeigte Platten-Wärmetauscher kann in ein isolierendes Gehäuse, beispielsweise aus Polystyrol, eingesetzt werden, um einen hohen Wirkungsgrad bei guter Schalldämmung zu erreichen. Das Gehäuse mit dem Platten-Wärmetauscher kann beispielsweise an einem Rahmen eines Fensters oder einer Tür vorgesehen werden.

## Patentansprüche

1. Platten-Wärmetauscher mit nicht mehr als drei unterschiedlichen Arten von Platten (A, B, C), die aufeinander gestapelt und miteinander unter Bildung von zwei, voneinander getrennten Strömungswegen verbunden sind, wobei im Plattenstapel von zwei Plattenarten (A, B) die gleiche Stückzahl vorhanden ist und die dritte Plattenart (C) nur einmal im Plattenstapel als Abschlussplatte (3) vorhanden ist.

2. Platten-Wärmetauscher nach Anspruch 1, mit einem Entfallen einer Erhöhung (5) in der dritten Plattenart, damit das Übermaß (a) in der Gesamthöhe des Tauschers entfällt.

3. Platten-Wärmetauscher nach Anspruch 1, mit Bildung von zwei voneinander getrennten, gegenläufigen Strömungswegen.

4. Platten-Wärmetauscher nach Anspruch 1, wobei der Wärmetauscher aus übereinander gestapelten, im Tiefziehverfahren hergestellten Kunststoffplatten hergestellt ist.

5. Platten-Wärmetauscher nach Anspruch 4, wobei die übereinander gestapelten Kunststoffplatten (1, 2, 3) profiliert ausgebildet sind.

6. Platten-Wärmetauscher nach einem der vorhergehenden Ansprüche, **dadurch gekennzeichnet, dass** die zwei Plattenarten (A, B) einen mittleren, im Wesentlichen rechteckförmigen Abschnitt (10) mit im Gegenstrom angeordneten Strömungskanälen (11, 12) und an gegenüberliegenden Seiten je einen dreieckförmigen Abschnitt (14) mit je einem Einlass (A₁, B₁) und einem Auslass (A₂, B₂) aufweisen.

7. Platten-Wärmetauscher nach Anspruch 6, **dadurch gekennzeichnet, dass** an dem mittleren Abschnitt (10) seitlich je eine leistenförmige Erhöhung (5) ausgebildet ist, an der die zwei Plattenarten (A, B) aufeinander gestapelt sind.

8. Platten-Wärmetauscher nach Anspruch 6 oder 7, **dadurch gekennzeichnet, dass** an dem mittleren Abschnitt (10) die Strömungskanäle (11, 12) im Wesentlichen dreieckförmig ausgebildet sind.
